# EUROPÄISCHE PATENTANMELDUNG

(11) **EP 0 015 875 A1**
(43) Veröffentlichungstag der Anmeldung: **17.09.1980**
(21) Anmeldenummer: 80810071.3
(22) Anmeldetag: 27.02.1980
(51) Int. Cl.: B63H 9/06

(54) **Segelanordnung für Segelschiffe**

(30) Priorität: 08.03.1979 CH 2236/79
(71) Anmelder: Heman, Johannes, CH-4055 Basel (CH); de Pommery, Christian, CH-4051 Basel (CH)
(72) Erfinder: Heman, Johannes, CH-4055 Basel (CH); de Pommery, Christian, CH-4051 Basel (CH)
(74) Vertreter: Eder, Carl E.

(57) **Zusammenfassung**

Ein Segelschiff weist einen Rumpf (1) und einen Mast (9) auf, an dem ein dreieckförmiges Segel (21) verschwenkbar befestigt ist. Diese verschwenkbare Befestigung wird mit einem Gelenkkörper (41) erzielt, der um eine rechtwinklig zur Längsmittelebene des Rumpfes (1) verlaufende Schwenkachse verschwenkbar am Mast (9) befestigt ist, wobei eine der zum Aufspannen des Segels (21) dienenden Stangen (31) um eine Schwenkachse schwenkbar im Gelenkkörper (41) gelagert ist, die in der Längsmittelebene (23) des Rumpfes (1) liegt. Das Segel (21) kann ausgehend von einer horizontalen Lage, in der es bezüglich der Längsmittelebene (23) des Rumpfes (1) symmetrisch ist, in verschiedene geneigte Stellungen verschwenkt werden. Dabei kann das Segel (21) bei allen bezüglich des Windes möglichen Kursrichtungen derart eingestellt werden, dass der Wind auf das Segel (21) eine Kraft ausübt, die zusätzlich zu einer horizontalen Komponente auch eine vertikal nach oben gerichtete Komponente aufweist.

## Beschreibung

Die Erfindung betrifft ein Segelschiff mit einem Rumpf, verstellbar mit diesem verbundenen Haltemitteln und einem von diesen aufgespannten Segel, wobei das Segel oder dessen Teile in einer der möglichen Segelstellungen bezüglich der Längsmittelebene des Rumpfes symmetrisch ist bzw. zueinander sind und wobei das Segel um eine parallel zur Längsmittelebene verlaufende Schwenkachse verschwenkbar ist.

Das Segel kann aus einem zusammenhängenden Tuch gebildet sein, das in der erwähnten, möglichen Segelstellung bezüglich der Längsmittelebene des Rumpfes symmetrisch ist. Man kann jedoch auch ein Segel vorsehen, das aus zwei separaten Teilen besteht. Diese Teile würden dann durch die Haltemittel derart gehalten, dass sie in der erwähnten, möglichen Segelstellung zueinander symmetrisch sind.

Bekannte Segelschiffe weisen einen Rumpf und mindestens ein hocn-Segel auf. Zum Halten des letzteren dient ein am Rumpf befestigter Mast, an dem in der Nähe seines unteren Endes ein Baum um eine zum Mast parallele Schwenkachse schwenkbar befestigt ist. Der eine Segel-Rand, das sogenannte Vorliek, verläuft entlang dem Mast und ist an diesem befestigt, während ein anderer Rand, das sogenannte Unterliek, entlang dem Baum verläuft und an diesem befestigt ist. Die sich oben befindende Ecke des dreieckigen Segels ist an einem flexiblen, entlang dem Mast verlaufenden Zugelement, dem sogenannten Fall, befestigt und kann mit diesem nach oben gezogen, gespannt und gehalten werden. Der Mast und der Baum spannen also zusammen eine Ebene auf, die bei flach im Wasser liegendem Rumpf vertikal verläuft. Das Segel wird durch den Wind etwas ausgebaucht, liegt aber näherungsweise ebenfalls in der vom Mast und vom Baum definierten Ebene. Der Baum ist ferner durch ein flexibles Zugelement, die sogenannte Schot, mit dem Rumpf verbunden, wobei die sich infolge der Windeinwirkung ergebende Verschwenkung des Baumes durch variieren der Schotlänge einstellbar ist.

Wenn das Schiff durch den Wind angetrieben werden soll, muss die Segelfläche so eingestellt werden, dass der Wind eine Kraft auf das Segel ausübt, die eine Komponente in der Fahrrichtung aufweist. Auf dem sogenannten "am Wind"-Kurs, d.h. wenn die Fahrrichtung unter einem spitzen Winkel gegen den Wind gerichtet ist, muss das Segel relativ "dicht geholt" werden, d.h. die Segelfläche muss mit der Längsmittelebene einen sehr spitzen Winkel bilden. Die vom Wind auf das Segel ausgeübte Kraft hat dann eine grosse Komponente, die rechtwinklig zur Rumpf-Längsmittelebene gerichtet ist. Diese Kraft-Komponente bewirkt eine starke Neigung des Schiffes auf die Lee-Seite. Diese Neigung oder Krängung nimmt natürlich mit wachsender Windstärke zu und kann bei Jollen zum Kentern führen. Da bei einem derart krängenden Schiff natürlich auch das Segel nach Lee hin geneigt ist, wird das Schiff zudem mit zunehmendem Wind immer stärker in das Wasser hineingedrückt und dadurch gebremst. Um eine allzu starke Krängung zu vermeiden, ist man daher gezwungen, die Segelfläche durch Reffen zu verkleinern oder mindestens den Anströmwinkel durch Fieren der Schoten spitzer zu machen.

Ein weiterer Nachteil der Segelschiffe mit Hoch-Segeln besteht noch darin, dass die maximal mögliche Segelfläche bei gegebener Rumpfgrösse für kleine Windstärken im allgemeinen eher zu klein ist. Die maximal mögliche Segelfläche wird nämlich insbesondere durch die maximal mögliche Masthöhe begrenzt. Diese kann jedoch nicht beliebig vergrössert werden, weil sonst der Massenmittelpunkt des Schiffes zu weit nach oben gelangt, wodurch das Schiff unstabil wird.

Ein weiterer Nachteil dieser vorbekannten Schiffe besteht darin, dass es bei starkem Wind schwierig und gefährlich ist, zu halsen, d.h. bei von hintem blasendem Wind das Heck durch den Wind zu drehen. Der Baum kann dann nämlich unter Umständen sehr schnell und mit grosser Kraft von der einen auf die andere Seite schlagen, was je nach der Art des Schiffes Kenterungen oder Beschädigungen verursachen und eventuell auch auf dem Schiff befindliche Personen verletzen kann.

Ferner sind noch Segelschiffe mit Rah-Segeln bekannt. Diese Segel sind viereckig und bezüglich einer vertikalen Mittelebene symmetrisch. Die Rah-Segel sind an den Rahen, d.h. an horizontal verlaufenden Stangen befestigt, die in ihrer Mitte schwenkbar an einem Mast befestigt sind. Die Rah-Segel können also um eine vertikale, durch die Längsmittelebene des Rumpfes verlaufende Schwenkachse verschwenkt werden.

Auch die Rah-Segel haben αen Nachteil, dass das Segelscniff, wenn ein starker Wind eine bezüglich der Fahrrichtung seitliche Komponente hat, stark geneigt und ins Wasser hineingedrückt wird. Im übrigen können die mit Rah-Segeln ausgerüsteten Segelschiffe praktisch nicht gegen den Wind segeln.

Die Erfindung hat sich nun zur Aufgabe gestellt, ein Segelschiff zu schaffen, das auch bei starkem Wind und bei allen möglichen Fahrrichtungen nicht stark in das Wasser hineingedrückt wird. Ferner soll es ermöglichen, auch bei verhältnismässig starkem Wind ohne Verkleinerung der Segelfläche zu segeln, ohne dass dies bei beliebigen Fahrrichtungen zu einer übermässigen Krängung führt.

Diese Aufgabe wird durch ein Segelschiff gelöst, das durch die Merkmale des Anspruches 1 gekennzeichnet ist. Zweckmässige Ausgestaltungen der Erfindung ergeben sich aus den abhängigen Ansprüchen.

Der Erfindungsgegenstand soll nun anhand eines in der Zeichnung dargestellten Ausführungsbeispieles erläutert werden. In der Zeichnung zeigen
die Figur 1 eine Seitenansicht eines Segelschiffes mit horizontalem Segel,
die Figur 2 eine Draufsicht auf das in der Figur 1 ersichtliche Segelschiff,
die Figur 3 eine Seitenansicht auf die das Segel mit dem Mast verbindenden Gelenke in grösserem Massstab,
die Figur 4 eine Draufsicht auf die in der Figur 3 ersichtlichen Gelenke,
die Figur 5 eine Seitenansicht des Segelschiffes, aber mit nach vorn unten geneigtem Segel,
die Figur 6 eine Seitenansicht des Segelschiffes mit auf der Backbordseite nach unten geneigtem Segel,
die Figur 7 eine Draufsicht auf das Segelschiff mit der in der Figur 6 dargestellten Segelstellung,
die Figur 8 eine Ansicht auf den Bug des Segelschiffes mit der in der Figur 6 dargestellten Segelstellung,
die Figur 9 eine Draufsicht auf den sich bei der vorderen Ecke des Segels befindenden Gelenkkörper, wenn das Segel zusammengeklappt ist, wobei das Segel selbst weggelassen wurde und
die Figur 10 eine Draufsicht auf den Heckteil einer Variante eines Segelschiffes mit einer Hilfspinne zum Verstellen des Segels.

Das in den Figuren 1 und 2 ersichtliche Segelschiff weist einen Rumpf 1 mit einem Schwert 3, einem Ruderblatt 5 und einer Pinne 7 auf. Ferner ist ein Mast 9 vorhanden, dessen Fuss 11 beim Bug des Schiffes befestigt und der gegen oben etwas nach hinten geneigt ist. Der Mast ist zusätzlich mittels Wanten 13 fixiert.

Ferner sind ein dreieckiges Segel 21 und Haltemittel, um dieses zu halten und zu spannen, vornanden. Die dreieckige Segelfläche, die von den Haltemitteln aufgespannt wird, liegt bei der in den Figuren 1 und 2 gezeichneten Segelstellung in einer horizontalen Ebene. Ferner ist die Segelfläche bezüglich einer Ebene, die bei der genannten Segelstellung mit der ; vertikalen Längsmittelebene 23 des Rumpfes 1 zusammenfällt, symmetrisch. Es sei vermerkt, dass das Segel, wenn sich das Schiff unter der Einwirkung des Windes in Fahrt befindet, natürlich etwas gebläht und verformt wird. Es liegt dann nicht mehr genau in einer Ebene und hat unter Umständen auch keine Symmetrieebene mehr. Das Segel bleibt aber immer wenigstens annähernd symmetrisch bezüglich einer Ebene, die durch seine vordere Ecke und die Mitte seines hinteren Randes verläuft.

Die Haltemittel zum Halten des Segels 21 weisen einen bei der vorderen Ecke des dreieckigen Segels angeordneten Gelenkkörper 25 auf, der in grösserem Massstab in der Figur 9 ersichtlich ist. An diesem sind mittels Gelenkbolzen 27 zwei hohle Stangen 29 schwenkbar befestigt, die voneinander weg nach hinten verlaufen und an denen zwei Seitenränder des Segels 21 befestigt sind. Zwischen den beiden Stangen 29 ist das vordere Ende einer hohlen Stange 31 starr am Gelenkkörper 25 befestigt. Diese Stange 31 verläuft entlang der Symmetrieebene des Segels 21, dessen hinterer Seitenrand in der Mitte am hinteren Ende der Stange 31 mittels eines Spanners befestigt und gespannt ist. An jeder Stange 29 ist mit einem Gelenk 33 das eine Ende zweier Streben 35 schwenkbar befestigt. Die anderen Enden der beiden Streben 35 sind mit Gelenkbolzen 39 schwenkbar an einem Schieber 37 befestigt, der besonders deutlich in den Figuren 3 und 4 ersichtlich ist. Der Schieber kann durch nicht dargestellte Arretiermittel gegen Verschiebungen gesichert und in der in der Figur 4 gezeichneten Stellung fixiert werden.

Ein Gelenkkörper 41 ist mittels eines Schwenkzapfens 43 um eine Schwenkachse 45 schwenkbar am Mast 9 befestigt. Die Schwenkachse 45 verläuft bei horizontal im Wasser liegendem Rumpf horizontal und rechtwinklig zur Längsmittelebene 23. Der Gelenkkörper 41 weist eine rechtwinklig zum Schwenkzapfen 43 verlaufende Durchgansbohrung auf, in der die Stange 31 um die Schwenkachse 47 schwenkbar gehalten ist. Die letztere liegt also in der Längsmittelebene 23 und verläuft rechtwinklig zur Schwenkachse 45, wobei sie diese aber nicht schneidet. Ferner verläuft die Schwenkachse 47 parallel zu der von den Haltemitteln aufgespannten Segelfläche. Durch zwei Ringe 49 und 51 wird die Stange 31 axial unverschiebbar mit dem Gelenkkörper 41 verbunden.

Das Segel hat also zwei Verschwenk-Freiheitsgrade, die durch die beiden Schwenkachsen 47 und 45 definiert sind, die rechtwinklig zueinander verlaufen, einander jedoch nicht schneiden. Um das Segel in einer bestimmten Lage zu fixieren, sind mehrere flexible Zugelemente vorhanden. Ein durch zwei am Rumpf befestigte Umlenk-Rollen 63, 65 geführtes Tau 61 weist zwei End-Parte 6la und 61b auf, von denen die eine am Gelenkkörper 25 und die andere auf der dem Gelenkkörper 25 abgewandten Seite der Schwenkachse 43 an der Stange 31 befestigt ist. Die End-Part 61a kann zudem noch einen elastischen Abschnitt aufweisen. Durch eine nicht dargestellte Klemme kann das Tau 61 in beliebigen Stellungen am Rumpf festgeklemmt werden. Ferner ist ein Tau 71 vorhanden, das über zwei am Rumpf 1 befestigte Umlenk-Rollen 73 umgelenkt wird:

Von den Umlenk-Rollen 73 führt je eine Tau-Parte 71a zu zwei Umlenk-Rollen 75, von denen je eine an einer der Stangen 29 befestigt ist. Die freien End-Parten 71b verlaufen von den Umlenk-Rollen 75 zum Rumpf 1 zurück und sind an diesem befestigt. Das Tau 71, dessen Parte 71a als Schote dienen, kann ebenfalls mittels am Rumpf 1 befestigter Klemmen in beliebigen Stellungen fixiert werden.

Wie bereits erwähnt, definieren die drei Stangen 29, 31 zusammen eine Ebene, die bei der in den Figuren 1, 2 und dargestellten Stellung horizontal verläuft. Da das Segel 31 durch die drei Stangen gespannt wird, liegt die Segelfläche ebenfalls in dieser horizontalen Ebene. Wenn nun ein Wind in horizontaler Richtung bläst, so übt dieser praktisch keine Kraft auf des Segel aus. Damit also das Schiff Fahr aufnehmen kann, muss das Segel geneigt werden.

Bei achterlichem Wind, d.h. wenn der Wind von hinten entlang der Längsmittelebene 23 bläst, wird das Segel in die in der Figur 5 ersichtliche Lage gebracht. Die sich beim Gelenkkörper 25 befindende Ecke des Segels ist dann nach unten geneigt. Der die achterliche Seite des Segels anströmende Wind wird nach unten umgelenkt, so dass der Wind auf das Segel eine Kraft ausübt, die eine Komponente in der Fahrrichtung und eine vertikal nach oben gerichtete Komponente aufweist.

Wenn am Wind gesegelt wird, d.n. wenn der Wind aus der vorderen Richtung aes Schiffes bläst, wird das SeGel 21 in die in den Figuren 6, 7 und 8 dargestellte Läge gebracht, wobei angenommen wird, dass der Wind von der Steuerbordseite her bläst. Die sich nun beim unteren Rand des Segels 21 befindende, lee-seitige Stange 29 verläuft ungefähr horizontal, wobei sie vom Gelenkkörper 25 von der Längsmittelebene des Rumpfes wegnach hinten und aussen verläuft. Die andere Stange 29 verläuft dann vom Gelenkkörper 25 weg ziemlich steil nach oben, wobei ihr oberes Ende gegen die Luv-Seite hin geneigt ist. Der das Segel anströmende Wind wird also auch hier nach unten umgelenkt. Die auf das Segel 21 ausgeübte Kraft weist daher eine nach oben gerichtete Komponente auf.

Wenn das Schiff mit halbem oder raumem Wind fährt, wird das Segel in eine Stellung gebracht, die sich zwischen der in der Figur 5 und der in den Figuren 6, 7 und ö dargestellten Stellung befindet. In jeder dieser Stellungen hat der Wind eine nach oben gerichtete Komponente. Der Wind erzeugt also abgesehen von der Vortriebskraft eine nach oben gerichtete Kraft, die bestrebt ist, den Rumpf aus dem Wasser herauszuheben. Dadurch wird der Fahrwiderstand reduziert und damit die Fahrgeschwindigkeit erhöht.

Bei grossen Windstärken kann das Segel beispielsweise ausgehend von der in den Figuren 6, 7 und 8 dargestellten Stellung derart verstellt werden, dass sich die Segelfläche mehr oder weniger einer horizontalen Lage annähert. Dementsprechend nimmt die Horizontal-Komponente der vom Wind auf das Segel ausgeübten Kraft ab, wänrend immer noch eine starke, nach oben gerichtete Kraft-Komponente vorhanden ist. Auf diese Weise kann eine übermässige Krängung, d.h. seitliche Neigung des Schiffes, auch bei starkem Wind vermieden werden, onne dass die Segelfläche reduziert werden muss. Man kann also mit der Segelstellung bei jedem bezüglich des Windes gefahrenen Kurses das Verhältnis zwiscnen der vom Wind auf das Segel ausgeübten, nach oben gericnteten Vertikalkraft-Komponente und der Horizontalkraft-Komponente in zwecKmässiger Weise einstellen. Dies ermöglicht unter anderem, bei vergleichbarer Rumpfgrösse ein Segel mit einer grösseren Segelfläche zu führen, als bei einem nicht erfindungsgemässen Schiff, das mit einem Hochsegel ausgerüstet ist. Ein erfindungsgemässes Schiff kann beispielsweise bei einer Rumpflänge von 4,20 m ohne weiteres ein Segel führen, das eine Fläche von 14 bis 20 m² aufweist. Zum Vergleich sei bemerkt, dass vorbekannte unter der Klassenbezeichnung, "Laser" erhältliche Schiffe bei ungefähr gleicher Länge lediglich eine Segelfläche von 7 m² haben.

Wenn mit dem Schiff eine Halse ausgeführt wird, d.h. das Heck durch den Wind gedreht werden soll, muss das Segel lediglich langsam durch die in der Figur 5 ersichtliche Stellung, in der die Segelfläche rechtwinklig zur Längsmittelebene 23 des Rumpfes 1 verläuft, hindurch gedreht werden. Eine Halse kann also ohne Schwierigkeiten auch bei starkem Wind durchgeführt werden.

Beim Wenden, d.h. wenn der Bug durch den Wind gedreht wird, muss das Segel beispielsweise von der in den Figuren 6, 7 und 8 dargestellten Stellung in die bezüglich der Längsmittelebene 23 dazu spiegelsymmetrische Lage gebracht werden. Damit das Schiff im Moment, in dem sein Bug genau gegen den Wind gerichtet ist, möglichst wenig gebremst wird, kann man das Segel beim Wenden vorübergehend in eine mehr oder weniger horizontale Lage bringen.

Wenn das Segel geborgen werden soll, kann die Arretierung des Schiebers 37 gelöst werden. Der Schieber 37 kann nun entlang der Stange 37 zum Gelenkkörper 25 in die in der Figur 9 ersichtliche Stellung verschoben werden. Dabei werden die Stangen 29 und die Streben 35 verschwenkt, so dass sie ein zur Stange 31 paralleles Bündel bilden. Das Segel kann nun in entlang diesen Stangen-Bündel verlaufende Falten gelegt und mit einem Band am Stangen-Bündel fixiert werden. Der Schwenk--Zapfen 43 ist zweckmässigerweise derart ausgebildet, dass die durch ihn gebildete Schwenkverbindung gelöst werden kann. Ferner sind natürlich auch die Taue 61 und 71 lösbar befestigt, so dass das Stangen-Bündel mitsamt dem Segel vom Mast 9 und vom Rumpf 1 getrennt werden kann.

Das Setzen und Hissen des Segels erfolgt selbstverständlich durch Umkehrung der vorstehend beschriebenen Operationen.

Das in der Figur 10 dargestellte Schiff weist einen Rumpf 101 mit einem Steuerruderblatt 105 und einer drehfest mit diesem verbundenen Steuerpinne 107 auf. Anstelle der Umlenk-Rollen 73 des zuerst beschriebenen Ausführungsbeispiels sina am Rumpf 102 zwei Rollen-Sätze 173 mit mindestens zwei Rollen befestigt. Ferner ist oberhalb der Steuerpinne 107 noch eine schwenkbar auf dem Heck gelagerte Hilfspinne 167 befestigt. An dieser ist beidseitig ein Rollen-Satz 175 befestigt. Anstelle des Taues 71 sind zwei separate Taue 171 vornanaen, deren eine Enden an Stangen befestigt sind, die den Stangen 29 des zuerst beschriebenen Ausfünrungsbeispieles entsprechen. Die anderen Enden der beiden Taue 171 sind um die Rollen von je einem Paar Rollen-Sätze 173, 175 herumgeführt und am Rumpf 101 befestigt. Die Rollen-Sätze 173, 175 bilden paarweise zusammen einen Flaschenzug, der eine kleine Schwenkbewegung der Hilfspinne 167 in eine grosse Zugbewegung der von den Rollen-Sätzen 173 zum Segel führenden Parte der Taue 171 umwandelt. Dies ermöglicht bei- spielsweise, das Segel durch Verschwenken der Hilfspinne 167 bei einer Wende sehr schnell von der in den Figuren 6, 7 und 8 dargestellten Stellung in die dazu spiegelsymmetrische Stellung auf der anderen Rumpfseite zu bringen. Abgesehen von den vorstehend erwähnten Unterschieden ist das in der Figur 10 dargestellte Schiff ähnlich ausgebildet wie das in den Figuren 1 bis 9 dargestellte Schiff und hat auch ännliche Eigenscnaften.

Anstelle der Flaschenzüge könnte man auch eine drehbar am Rumpf gelagerte Seiltrommel vorsehen, die drehfest mit einem Ritzel verbunden ist. Dieses könnte mit einem Zahnsegment kämmen, das an der Hilfspinne befestigt ist. Bei grossen Schiffen könnten natürlich für die Verstellung des Segels auch Servomotoren vorgesehen werden.

Das Segelscniff kann noch in anderer Weise modifiziert werden. Beispielsweise könnte im hinteren Teil des Schiffes eventuell ein durch den Wind verstellbares Steuerorgan vorgesehen werden, ähnlich wie es bei Wind-Selbststeueranlagen verwendet wird. Dieses Steuerorgan könnte dann mit der Hilfspinne und damit mit den Tauen 171 verbunden werden und die Verstellung des Selgels unterstützen und/ oder dessen Einstellung beeinflussen.

Ferner kann man eine oder beide der Parte 6la, 6lb an einem Hebelarm angreifen lassen, der drehfest am Gelenkkörper 25 bzw. an der Stange 31 befestigt ist. Diese Hebelarme können so befestigt sein, dass sie bei horizontalem Segel vertikal nach unten ragen, so dass die Parte 6la, 61b bestrebt sind, das Segel bei Freigabe des die Schoten bildenden Taues 71 in diejenige Lage zu drehen, in der es bezüglich der Längsmittelebene 23 symmetrisch ist.

Des weiteren kann auch die Ausbildung des Segels 21 und seiner Haltemittel variiert werden. Mann könhte das Segel beispielsweise auch elliptisch oder halbkreisförmig machen. Ferner könnte das Segel entlang allen Rändern an starren Stangen befestigt sein. Das Segel könnte aber auch aus zwei separaten Teilen bestehen, die in einer Segelstellung bezüglich der Längsmittelebene des Rumpfes zueinander symmetrisch gehalten sind.

Ferner könnte man anstelle des Gelenkkörpers 41 auch ein Kugelgelenk vorsehen, um das Segel mit dem Mast zu verbinden. Ein solches Kugelgelenk könnte so ausgebildet werden, dass es ebenfalls Verschwenkungen ermöglicht, die den Verschwenkungen um die zwei Schwenkachsen 45, 47 entsprechen.

Zudem bestände noch die Möglichkeit, überhaupt auf ein aus starren Teilen bestehendes Gelenk zu verzichten und das Segel lediglich durch mehrere Leinen mit dem Rumpf zu verbinden, so dass es ähnlich wie ein Spielzeug-Drachen frei fliegen würde. Auch in diesem Fall wäre es möglich, durch Verändern der Länge einzelner Leinen die Lage der Segelfläche in einer Weise zu verändern, die Verschwenkungen um die zwei Achsen 45 und 47 entsprechen.

Ferner könnte im hinteren Teil des Schiffes noch ein Mast mit einem zusätzlicnen Segel von der Art eines konventionellen Besansegels angeordnet werden. Eventuell könnte auch dieses zusätzliche Segel anstelle des weiter vorn erwähnten Steuerorganes mit der Hilfspinne verbunden werden.

## Patentansprüche

1. Segelschiff mit einem Rumpf (1, 101), verstellbar mit diesem verbundenen Haltemitteln und einem von diesen aufgespannten Segel (21), wobei das Segel oder dessen Teile in einer der möglichen Segelstellungen bezüglich der Längsmittelebene (23) des Rumpfes (1, 101) symmetrisch ist bzw. zueinander sind und wobei das Segel (21) um eine parallel zur Längsmittelebene (23) verlaufende Schwenkachse (47) verschwenkbar ist, dadurch gekennzeichnet, dass das Segel (21) zudem um eine Schwenkachse (45) verschwenkbar ist, die rechtwinklig zur erstgenannten Schwenkachse (47) verläuft.

2. Segelschiff nach Anspruch 1, dadurch gekennzeichnet, dass die Schwenkachsen (45, 47) durch starre, schwenkbar miteinander verbundene Gelenkteile (31, 41, 43) definiert sind.

3. Segelschiff nach Anspruch 1, dadurch gekennzeichnet, dass ein Gelenkkörper (41) vorhanden ist, der um die eine Schwenkachse (45) schwenkbar mit einem Mast (9) verbunden ist, und dass die Haltemittel einen Teil (31) aufweisen, der um die andere Schwenkachse (47) schwenkbar mit dem Gelenkkörper (41) verbunden ist.

4. Segelschiff nach einem der Ansprüche 1 bis 3, dadurch gekennzeichnet, dass die Haltemittel das Segel (21) mindestens annähernd entlang einer ebenen Segelfläche aufspannen und in eine Lage verschwenkbar sind, in der die Segelfläche mindestens annähernd horizontal verläuft.

5. Segelschiff nach einem der Ansprüche 1 bis 4, dadurch gekennzeichnet, dass die Haltemittel durch flexible Zugelemente (61, 71, 171) mit dem Rumpf (1, 101) verbunden sind, die bezüglich des Rumpfes (1, 101) verstellbar sind und vor und hinter sowie beidseitig der beiden Schwenkachsen (45, 47) an den Haltemitteln angreifen.

6. Segelschiff nach einem der Ansprüche 1 bis 5, dadurch gekennzeichnet, dass die Haltemittel zwei Stangen (29) aufweisen, an denen die bezüglich der Fahrrichtung vorderen Ränder des Segels (21) befestigt sind und die verschwenkbar miteinander verbunden sowie die in einer voneinander weggespreizten Stellung fixierbar sind.
